# EUROPÄISCHE PATENTSCHRIFT

(11) **EP 4 285 799 B1**
(45) Veröffentlichungstag und Bekanntmachung des Hinweises auf die Patenterteilung: **29.07.2026**
(21) Anmeldenummer: 22177312.0
(22) Anmeldetag: 03.06.2022
(51) Int. Cl.: A47L 9/28, A47L 7/00, A47L 13/38

(54) **BASISSTATION FÜR EIN REINIGUNGSGERÄT, REINIGUNGSVORRICHTUNG UND SYSTEM**
BASE STATION FOR CLEANING APPARATUS, CLEANING APPARATUS AND SYSTEM
STATION DE BASE POUR APPAREIL DE NETTOYAGE, APPAREIL DE NETTOYAGE ET SYSTÈME

(43) Veröffentlichungstag der Anmeldung: 06.12.2023
(73) Patentinhaber: Vorwerk & Co. Interholding GmbH, 42270 Wuppertal (DE)
(72) Erfinder: LINDNER, Monika, 42279 Wuppertal (DE)
(74) Vertreter: Dr. Solf & Zapf Patent- und Rechtsanwalts PartG mbB

(56) Entgegenhaltungen:
- EP-B1- 1 243 218
- DE-A1- 102014 119 191
- US-A- 6 076 226
- US-A1- 2002 046 437
- US-A1- 2003 079 309
- US-A1- 2005 150 519

## Beschreibung

Die Erfindung betrifft ein System mit einer Basisstation für ein Reinigungsgerät, aufweisend mindestens eine Ladeeinrichtung für das Reinigungsgerät und mindestens eine Absaugvorrichtung für Sauggut aus dem Reinigungsgerät. Die Absaugvorrichtung weist mindestens eine erste Saugschnittstelle zum Verbinden mit dem Reinigungsgerät, mindestens einen Saugmotor und mindestens ein Filtermittel auf. Ferner weist das System eine Reinigungsvorrichtung auf.

EP 1 243 218 A1 offenbart eine Anordnung zur Entsorgung von Schmutz mit einem beweglichen Schmutzsauger, der ein Gebläse und einen Schmutzsammelbehälter zur Aufnahme des aufgesaugten Schmutzes aufweist. Die Anordnung umfasst eine ortsfeste Basisstation, in der der Schmutz entsorgt wird, indem er aus dem Schmutzsauger in die Basisstation überführt wird.

DE 10 2014 119 191 A1 offenbart eine Basisstation zum Reinigen und/oder Entleeren eines Sauggutraumes eines Staubsaugers. Die Basisstation weist eine Basiskammer, einen mit der Basiskammer in Strömungsverbindung stehenden ersten Lufteintritt und ersten Luftaustritt auf. Der erste Lufteintritt und der erste Luftaustritt sind mit einem Luftkanal des Staubsaugers derart verbindbar, dass im Sauggutraum des Staubsaugers enthaltenes Sauggut mittels eines Gebläses in die Basiskammer förderbar ist.

US 6,076,226 A offenbart ein selbsttätig arbeitendes Staubsaugersystem, das eine Basisstation zur Aufbewahrung einer mobilen Staubsaugereinheit aufweist. Die Basisstation weist ein automatisch zu öffnendes und zu schließendes Türsystem auf, das ein Einfahren und Ausfahren der mobilen Staubsaugereinheit ermöglicht. Zu vorher festgelegten Zeiten und in vorher festgelegten Zeitintervallen öffnet sich das Türsystem der Basisstation automatisch und ermöglicht die Ein- oder Ausfahrt.

US 2005/150519 A1 offenbart ein Verfahren zum Betreiben eines Bodenreinigungssystems mit einer zentralen Absaugstation, der ein selbstfahrendes Sauggerät zugeordnet ist. Die Absaugstation weist ein Absaugaggregat auf, so dass ein Schmutzsammelbehälter des Sauggeräts mittels des Absaugaggregates absaugbar ist. Um die Geräuschentwicklung des Bodenreinigungssystems zu reduzieren, wird vorgeschlagen, das Absaugaggregat wahlweise mit maximaler Saugleistung oder mit reduzierter Saugleistung zu betreiben.

US 2002/046437 A1 offenbart einen tragbaren Staubsauger, der einen Einsatz aufweist, mit dem handgeführte Reinigungsgeräte, beispielsweise ein Staubwedel, gereinigt werden können. Ein leicht zu wartender Gitterfilter und ein HEPA- oder anderer Filter sorgen für gereinigte Luft, die frei von Schmutz, Staub und Allergenen ist.

US 2003/079 309 A1 offenbart eine Staubtuchreinigungsvorrichtung an einem mobilen Staubsauger. Ein Staubtuch aus einem beliebigen Material kann durch den Staubsauger abgesaugt und die Luft durch das Filtersystem des Staubsaugers gereinigt werden.

Basisstationen zum Laden eines Energiespeichers, z. B. eines Akkus, des Reinigungsgeräts mit einer zusätzlichen Funktion zum Entleeren oder Reinigen eines Abscheidemittels eines Reinigungsgeräts, insbesondere eines Staubsaugers, sind im Stand der Technik in einer Vielzahl von Ausgestaltungen bekannt. Das Reinigungsgerät ist beispielsweise ein handgeführter oder auch selbsttätig fahrbarer Akkustaubsauger, insbesondere ein Saugroboter. Das Reinigungsgerät weist mindestens ein Abscheidemittel auf, um mindestens einen Saugluftstrom von Sauggut zu reinigen. Zur Entleerung bzw. Reinigung des Abscheidemittels, beispielsweise eines Sauggutraumes des Abscheidemittels, wird das Reinigungsgerät mit der Basisstation verbunden. Dabei werden geeignete Strömungspfade zumindest zwischen dem Abscheidemittel des Reinigungsgeräts und dem Filtermittel der Basisstation hergestellt und das Sauggut wird vom Abscheidemittel zum Filtermittel befördert.

Derartige Basisstationen weisen im Zusammenwirken mit einem elektrisch betriebenen Reinigungsgerät bereits einen sehr großen Funktionsumfang auf. Gleichwohl besteht stets ein Bedarf, den Funktionsumfang einer Basisstation zu erweitern, insbesondere um dadurch die Anzahl an erforderlichen Geräten für Reinigungsaufgaben im Haushalt zu reduzieren.

Der vorliegenden Erfindung liegt daher die Aufgabe zugrunde, ein System anzugeben, das einen gesteigerten Funktionsumfang für Reinigungsaufgaben bereitstellet.

Die vorgenannte Aufgabe ist mit einem System gemäß Anspruch 1 gelöst.

Die Absaugvorrichtung der Basisstation ist mit dem Aktivierungsmerkmal der bzw. an der Reinigungsvorrichtung aktivierbar. Vorzugsweise ist das Aktivierungsmerkmal als zwei elektrisch leitende Gegenkontakte ausgebildet, die mit einem Widerstand elektrisch leitend miteinander verbunden sind. Die Auswahl des Widerstands bestimmt die Stromstärke zwischen den Ladekontakten bei einer Kontaktierung der Ladekontakte der Basisstation.

Manuell betriebene, staubaufnehmende Reinigungsvorrichtungen, z. B. Staubwedel, die für eine mehrmalige Verwendung vorgesehen sind, können nur durch unhygienisches Ausschütteln oder durch eine umständliche Inbetriebnahme eines üblichen Staubsaugers von dem aufgenommenen Staub befreit und wieder für einen Reinigungsvorgang vorbereitet werden.

Der vorliegenden Erfindung liegt die Idee zugrunde, eine vorhandene Basisstation zum Laden und Reinigen von akkubetriebenen Reinigungsgeräten dahingehend zu erweitern, die Absaugvorrichtung für das Reinigungsgerät - in Abwesenheit des Reinigungsgeräts - durch einen Benutzer manuell aktivierbar zu gestalten, um manuell betriebene Reinigungsvorrichtungen mit der Absaugvorrichtung reinigen zu können. Dazu aktiviert ein Benutzer - bei nicht in einer Serviceposition an der Basisstation befindlichem Reinigungsgerät - die Absaugvorrichtung mittels des Aktivierungsmittels und hält anschließend die zu reinigende, handgeführte Reinigungsvorrichtung, insbesondere einen Reinigungsbereich der Reinigungsvorrichtung, vor die erste Saugschnittstelle. Die Absaugvorrichtung wird, z. B. für eine vorbestimmte Zeitdauer, aktiviert und der Benutzer kann die Reinigungsvorrichtung an der Mündung der Saugschnittstelle der Basisstation mit Hilfe des dort wirkenden Unterdrucks abreinigen. Der von der Reinigungsvorrichtung abgelöste Schmutz wird von dem Saugluftstrom aufgenommen und in das Filtermittel der Basisstation transportiert.

Die Erfindung weist gegenüber dem Stand der Technik den Vorteil auf, dass eine ohnehin vorhandene Basisstation einen Zusatznutzen erhält, der für einen Benutzer die Hygiene und den Komfort bei der Verwendung von handgeführten, manuellen Reinigungsvorrichtungen deutlich steigert.

Die Aktivierung der Absaugvorrichtung durch einen Benutzer lässt sich gemäß einer ersten Ausgestaltung der Basisstation dadurch vereinfachen, dass das Aktivierungsmittel mindestens einen Taster, mindestens einen Schalter, mindestens eine Schlüsselaufnahme und/oder mindestens einen elektrischen Kontakt aufweist. Wenn das Aktivierungsmittel einen Taster oder einen Schalter aufweist, ist vorgesehen, dass die Absaugvorrichtung beispielsweise bei Betätigung des Tasters für eine vorbestimmte Zeitdauer eingeschaltet wird oder so lange eingeschaltet bleibt, bis der Taster erneut betätigt wird. Bei einem Schalter ist vorgesehen, dass die Absaugvorrichtung so lange aktiviert bleibt, solange der Schalter von einem Benutzer in einer Einschaltposition belassen wird.

Insbesondere um ein unbeabsichtigtes Aktivieren der Absaugvorrichtung, beispielsweise durch Kinder oder Haustiere, zu verhindern, ist vorteilhaft vorgesehen, dass das Aktivierungsmittel mindestens eine Schlüsselaufnahme aufweist. An einer Reinigungsvorrichtung oder einer Aktivierungsvorrichtung ist beispielsweise eine Schlüsselkontur, z. B. aus Kunststoff, ausgebildet, die korrespondierend zu einer Schlüsselaufnahme, beispielsweise einer geometrischen Form, an der Basisstation ausgebildet ist. Nur wenn die Schlüsselkontur an einer Reinigungsvorrichtung oder dem Aktivierungsschlüssel zur Form der Schlüsselaufnahme korrespondiert, ist die Absaugvorrichtung, insbesondere mit der manuell handgeführten Reinigungsvorrichtung, aktivierbar.

Des Weiteren ist vorgesehen, dass das Aktivierungsmittel mindestens einen elektrischen Kontakt aufweist. Beispielsweise ist der elektrische Kontakt mit einem kapazitiven Schalter verbunden, so dass der Schalter bei Berührung des elektrischen Kontakts geschaltet wird.

Beispielsweise ist ferner vorgesehen, dass das Aktivierungsmittel mindestens zwei elektrische Kontakte aufweist, und dass das Absaugmittel beim elektrisch leitenden Verbinden der Kontakte, beispielsweise für eine vorbestimmte Zeitdauer, aktiviert wird. Das Verbinden der Kontakte kann mit jedem beliebigen metallischen Gegenstand durch einen Benutzer durchgeführt werden. Vorzugsweise ist vorgesehen, dass die Basisstation eine zumindest teilweise elektrisch leitende Aktivierungsvorrichtung aufweist, die zum Verbinden der Kontakte ausgebildet ist. Beispielsweise weist die Aktivierungsvorrichtung zwischen zwei separaten Kontakten einen Widerstand auf, so dass der zwischen den Kontakten fließende Strom definierbar ist. Vorzugsweise wird die Absaugvorrichtung nur aktiviert, wenn ein Strom mit einer definierten Stärke zwischen den Kontakten fließt.

Des Weiteren ist vorgesehen, dass die Basisstation mindestens eine Steuereinrichtung, insbesondere mit mindestens einer Datenschnittstelle, aufweist. Es ist beispielsweise vorgesehen, dass die Steuereinrichtung derart eingerichtet und ausgebildet ist, dass ein Benutzer die Absaugvorrichtung mittels einer App auf einem mobilen Datenverarbeitungsgerät, beispielsweise einem Smartphone, aktivieren kann. Dazu werden insbesondere Daten über die Datenschnittstelle zur Steuereinrichtung übertragen.

Gemäß einer besonders bevorzugten Ausgestaltung der Basisstation ist vorgesehen, dass die Basisstation mindestens eine Steuereinrichtung aufweist, und dass die Steuereinrichtung derart eingerichtet und ausgebildet ist, dass an der Basisstation angeordnete Ladekontakte für ein Reinigungsgerät zur Verwendung als Aktivierungsmittel eingerichtet sind. Beispielsweise ist vorgesehen, dass die Absaugvorrichtung aktiviert wird, wenn ein Strom zwischen zwei Ladekontakten der Basisstation fließt.

Beispielsweise weist eine handgeführte Reinigungsvorrichtung, z. B. ein Staubwedel oder eine Flusenbürste, zwei Gegenkontakte auf, wobei zwischen den Gegenkontakten mindestens ein Widerstand, insbesondere ein hochohmiger Widerstand, elektrisch verschaltet ist. Werden die Gegenkontakte der Reinigungsvorrichtung an die Ladekontakte der Basisstation gehalten, wird die Absaugvorrichtung, beispielsweise für eine vorbestimmte Zeitdauer, aktiviert. Ein Benutzer kann dann die Reinigungsvorrichtung an der Mündung der Saugschnittstelle abreinigen.

Es ist beispielsweise auch vorgesehen, dass eine Aktivierungsvorrichtung vorhanden ist, und dass die Aktivierungsvorrichtung ausschließlich zum Aktivieren der Absaugvorrichtung durch Verbinden der beiden Ladekontakte mittels der Aktivierungsvorrichtung ausgebildet ist. Beispielsweise weist die Aktivierungsvorrichtung mindestens zwei elektrisch leitende Gegenkontakte auf, zwischen denen ein, insbesondere hochohmiger, Widerstand elektrisch verschaltet ist.

Eine weitere Ausgestaltung der Basisstation sieht vor, dass die Steuereinrichtung derart ausgebildet und eingerichtet ist, dass die Absaugvorrichtung aktiviert wird, wenn der Strom zwischen den Ladekontakten einen vorbestimmten Schwellenwert überschreitet. Dazu ist beispielsweise der elektrische Widerstand zwischen den beiden Gegenkontakten einer Reinigungsvorrichtung oder der Aktivierungsvorrichtung so ausgewählt, dass der zwischen den Ladekontakten fließende Strom den vorbestimmten Schwellenwert überschreitet. Alternativ oder zusätzlich dazu ist vorgesehen, dass die Absaugvorrichtung dadurch aktiviert wird, dass der zwischen den Ladekontakten fließende Strom innerhalb eines vorbestimmten Schwellenwertbereiches liegt.

**In** diesem Zusammenhang ist insbesondere auch vorgesehen, dass für unterschiedliche Reinigungsvorrichtungen, z. B. für einen Staubwedel und für eine Kleiderbürste, unterschiedliche Schwellenwerte vorgesehen sind. **In** Abhängigkeit von dem Schwellenwert wird beispielsweise die Aktivierungsdauer der Absaugvorrichtung gesteuert. Das weist den Vorteil auf, dass für unterschiedliche Reinigungsvorrichtungen unterschiedliche Abreinigungszeitdauern vorgesehen werden können.

Gemäß einer weiteren Ausgestaltung der Basisstation ist vorgesehen, dass das Betreiben der Absaugvorrichtung nach der Aktivierung über das Aktivierungsmittel für eine vorbestimmte Zeitdauer erfolgt. Diese festgelegte Zeitdauer ist - wie vorstehend beschrieben - beispielsweise abhängig von der Stromstärke zwischen den Ladekontakten. Es ist allerdings auch vorgesehen, dass für jede Reinigungsvorrichtung eine Aktivierung für die gleiche Zeitdauer erfolgt.

Ferner hat es sich als vorteilhaft herausgestellt, wenn vorgesehen ist, dass die Zeitdauer des Betreibens der Absaugvorrichtung der Dauer eines Stromflusses zwischen den Ladekontakten entspricht. Dazu hält ein Benutzer die Reinigungsvorrichtung oder die Aktivierungsvorrichtung mit den Gegenkontakten beispielsweise für eine gewünschte Dauer an die Ladekontakte der Basisstation, so dass anschließend die Absaugvorrichtung genau für diese Zeitdauer aktiviert wird. Insbesondere erfolgt die Aktivierung für die Dauer des Stromflusses nur, wenn beispielsweise der Strom über die gesamte Zeitdauer einen Schwellenwert überschreitet oder für die gesamte Dauer innerhalb eines Schwellenwertbereiches liegt.

Ferner ist vorgesehen, dass das Betreiben der Absaugvorrichtung nur erfolgt, während ein Strom zwischen den Ladekontakten fließt. Sobald die Gegenkontakte von den Ladekontakten gelöst werden, wird die Absaugvorrichtung abgeschaltet oder nach einer kurzen Nachlaufzeit abgeschaltet. Ein Absaugen einer Reinigungsvorrichtung kann also nur erfolgen, während sie zumindest teilweise - mit dem Aktivierungsmittel - gegen die Ladekontakte gehalten wird.

Die erste Saugschnittstelle der Basisstation ist vorzugsweise zum Zusammenwirken mit einer Saugserviceschnittstelle eines Reinigungsgerätes ausgebildet, wobei das Reinigungsgerät in mindestens einer Serviceposition an der Basisstation positionierbar ist. In dieser Serviceposition kann ein Abscheidemittel des Reinigungsgerätes, beispielsweise eines Staubsaugers, von der Basisstation mit der Absaugvorrichtung abgesaugt werden. Erfindungsgemäß wird diese erste Saugschnittstelle mittels manueller Aktivierung bei nicht vorhandenem Reinigungsgerät allerdings auch zur Abreinigung von handgeführten Reinigungsvorrichtungen verwendet. Eine weitere Ausgestaltung sieht nun vor, dass die Absaugvorrichtung mindestens eine zweite Saugschnittstelle aufweist, und dass die zweite Saugschnittstelle zum Absaugen eines manuellen Reinigungsgerätes ausgebildet ist. Es ist folglich eine zusätzliche Saugschnittstelle vorgesehen, die beispielsweise an die Geometrie einer speziellen Reinigungsvorrichtung angepasst ist bzw. angepasst werden kann. Die zweite Saugschnittstelle ist beispielsweise derart an der Basisstation angeordnet, dass sie für einen Benutzer besser zugänglich ist, als beispielsweise die erste Saugschnittstelle.

Insbesondere um die erste Saugschnittstelle und/oder die zweite Saugschnittstelle an die Geometrie einer speziellen Reinigungsvorrichtung, z. B. einem langen Staubwedel, anzupassen, ist gemäß einer weiteren Ausgestaltung der Basisstation vorgesehen, dass die erste Saugschnittstelle und/oder die zweite Saugschnittstelle mindestens eine Adapterschnittstelle für einen Saugadapter aufweisen.

Unterschiedliche Saugadapter weisen beispielsweise unterschiedliche Saugmundöffnungen auf, um unterschiedliche, handgeführte Reinigungsvorrichtungen im Wesentlichen formschlüssig aufzunehmen und diese vorteilhaft abzureinigen.

Es ist auch vorgesehen, dass ein Saugadapter zum passgenauen Anschluss an ein Krümel aufnehmendes Kehr- oder Sauggerät ausgebildet ist. Durch eine luftdichte Verbindung zwischen der ersten bzw. der zweiten Saugschnittstelle und der Reinigungsvorrichtung ist die Reinigung einer Sammelkammer besonders effizient möglich.

Insbesondere um zu verhindern, dass beispielsweise Reinigungstücher oder andere größere Gegenstände von der ersten Saugschnittstelle und/oder der zweiten Saugschnittstelle aufgesaugt werden, ist gemäß einer weiteren Ausgestaltung vorgesehen, dass die erste Saugschnittstelle und/oder die zweite Saugschnittstelle mindestens ein Gitter aufweisen. Das Gitter ist die erste Saugschnittstelle oder die zweite Saugschnittstelle zumindest teilweise, insbesondere vollständig, überdeckend angeordnet, so dass zwar kleine Staub- und Schmutzpartikel ungehindert eintreten können, aber größere Gegenstände von dem Gitter aufgehalten werden.

Die Erfindung betrifft ferner eine Reinigungsvorrichtung zum manuellen, handgeführten Reinigen durch einen Benutzer. Die Reinigungsvorrichtung ist vorteilhaft ein passives Reinigungswerkzeug, z. B. eine Bürste oder ein Staubwedel. Die Reinigungsvorrichtung ist vorteilhaft nicht-elektrisch ausgebildet. Insbesondere ist die Reinigungsvorrichtung energiespeicherfrei ausgebildet. Die Reinigungsvorrichtung weist beispielsweise mindestens einen Griffbereich und mindestens einen Reinigungsbereich auf. Der Reinigungsbereich ist zur Aufnahme und/oder Anhaften von Schmutz, insbesondere Staub, Haaren oder Fusseln, ausgebildet. Die Reinigungsvorrichtung weist mindestens ein Aktivierungsmerkmal zur Aktivierung einer Absaugfunktion einer Basisstation eines elektrischen Reinigungsgerätes auf.

Vorzugsweise ist vorgesehen, dass das Aktivierungsmerkmal mindestens eine Schlüsselkontur, z. B eine geometrische Form, oder mindestens einen elektrisch leitenden Kontakt aufweist. Vorzugsweise ist vorgesehen, dass zwei elektrisch leitende Gegenkontakte vorgesehen sind, wobei zwischen den Gegenkontakten mindestens ein Widerstand elektrisch verschaltet ist. Durch Heranführen der elektrisch leitenden Gegenkontakte, die beispielsweise als Kontaktflächen ausgebildet sind, können die beiden Ladekontakte einer Basisstation derart elektrisch miteinander verbunden werden, dass ein Strom zwischen ihnen fließt, der die Absaugvorrichtung zur Reinigung der Reinigungsvorrichtung aktiviert.

Insbesondere bei Staubwedeln als Reinigungsvorrichtung hat es sich als bevorzugt herausgestellt, wenn vorgesehen ist, dass am Griffbereich ein zweischaliges Gehäuse ausgebildet ist, und dass zumindest ein erster Gehäuseteil relativ zum Griffbereich verlagerbar ist. Der erste Gehäuseteil ist vorzugsweise zwischen einer ersten Endstellung, in der das erste Gehäuseteil den Reinigungsbereich, nämlich den Staubwedel, vollständig umschließt, und einer zweiten Endstellung, in der der Reinigungsbereich und das Aktivierungsmerkmal vollständig freigegeben ist, verlagerbar. Das Aktivierungsmerkmal ist vorzugsweise als zwei elektrisch leitende Gegenkontakte ausgebildet, die über einen elektrischen Widerstand miteinander verbunden sind. Diese Ausgestaltung weist den Vorteil auf, dass der verlagerbare Gehäuseteil ein Kontaktieren der Ladekontakte ermöglicht, um dadurch die Absaugvorrichtung zu aktivieren und gleichzeitig den Reinigungsbereich der Reinigungsvorrichtung an der ersten oder zweiten Saugschnittstelle abzusaugen.

Es hat sich als vorteilhaft herausgestellt, wenn vorgesehen ist, dass die Reinigungsvorrichtung als handgeführter Staub-, Flusen- und/oder Fadenaufnehmer oder als Kleider- oder Schuhbürste ausgebildet ist. Ferner ist vorgesehen, dass die Reinigungsvorrichtung als Tierhaarbürste ausgebildet ist. Die Absaugvorrichtung kann zur Reinigung von allen Reinigungsvorrichtungen im Haushalt verwendet werden, die handgeführt sind und mit denen Staub und Schmutz aufgenommen und gebunden werden können, so dass eine Abreinigung durch einen Saugluftstrom sinnvoll ist.

Erfindungsgemäß ist auch vorgesehen, dass ein Aktivierungsmerkmal, beispielsweise zwei elektrisch leitende Kontaktflächen - zwei Gegenkontakte - mit einem dazwischen verschalteten elektrischen Kontakt, an einem Befestigungsmittel angeordnet ist/sind. Das Befestigungsmittel ist beispielsweise als Klettband, als Ratschenband oder als Gummiband ausgebildet. Das Befestigungsmittel ist vorzugsweise lösbar mit einer Reinigungsvorrichtung, beispielsweise im Griffbereich, lösbar oder unlösbar befestigbar. Dadurch ist der Vorteil gegeben, dass jede handgeführte Reinigungsvorrichtung mit einem Aktivierungsmerkmal zur Aktivierung der Absaugfunktion durch Kontaktierung der Ladekontakte ausgestattet werden kann. Vorzugsweise ist ein System aus einer Basisstation und einem lösbar oder unlösbar befestigbaren Befestigungsmittel mit Aktivierungsmerkmal vorgesehen. Die Erfindung betrifft zudem ein Befestigungsmittel mit Aktivierungsmerkmal, insbesondere wie vorstehend beschrieben.

Weitere vorteilhafte Ausgestaltungen der Erfindung ergeben sich aus der folgenden Figurenbeschreibung und den abhängigen Unteransprüchen.

Es zeigen:
- Fig. 1: ein Ausführungsbeispiel einer Basisstation in teilweise geschnittener Seitenansicht,
- Fig. 2: ein Ausführungsbeispiel einer Basisstation in teilweise geschnittener Seitenansicht und eine handgeführte Reinigungsvorrichtung,
- Fig. 3: ein Ausführungsbeispiel einer Basisstation in teilweise geschnittener Seitenansicht und eine Reinigungsvorrichtung, und
- Fig. 4: ein Ausführungsbeispiel eines schematischen Ablaufs eines Verfahrens.

In den verschiedenen Figuren der Zeichnung sind gleiche Teile stets mit denselben Bezugszeichen versehen.

Fig. 1 zeigt ein Ausführungsbeispiel einer Basisstation 1 für ein Reinigungsgerät 2 in teilweise geschnittener Seitenansicht. Die Basisstation 1 weist eine Ladeeinrichtung 3 auf, die bei diesem Ausführungsbeispiel über zwei Ladekontakte 3a verfügt. Zudem verfügt die Basisstation 1 über eine Absaugvorrichtung 4 für Sauggut, wobei die Absaugvorrichtung 4 eine erste Saugschnittstelle 5, einen Saugmotor 6 und ein Filtermittel 7 aufweist.

Das Reinigungsgerät 2 ist bei diesem Ausführungsbeispiel als sich in einer Bearbeitungsumgebung 8 autonom bewegender Saugroboter ausgebildet, der zu Servicezwecken, nämlich zum Aufladen eines Energiespeichers an der Ladeeinrichtung 3 und zum Absaugen von Sauggut mit der Absaugvorrichtung 4, eine Serviceposition an der Basisstation 1 anfahren kann.

Erfindungsgemäß ist nun vorgesehen, dass die Basisstation 1 mindestens ein Aktivierungsmittel 9 zum manuellen Aktivieren der Absaugvorrichtung 4 durch einen Benutzer aufweist. Bei dem vorliegenden Ausführungsbeispiel sind zwei Aktivierungsmittel 9 vorgesehen, nämlich ein Taster 9a, der auf einer Oberseite der Basisstation 1 ausgebildet ist, sowie die Ladekontakte 3a, die ebenfalls als Aktivierungsmittel 9 ausgebildet sind. Dazu ist eine -- beispielsweise in Fig. 3 dargestellte -- Steuereinrichtung 10 der Basisstation 1 derart eingerichtet und ausgebildet, dass die Ladekontakte 3a zur Verwendung als Aktivierungsmittel 9 eingerichtet sind. Das Aktivieren der Absaugvorrichtung 4 über die Ladekontakte 3a erfolgt vorzugsweise, indem ein Strom zwischen den Ladekontakten 3a mit einem Aktivierungsmerkmal 16 - siehe beispielsweise Fig. 2 und Fig. 3 -- bewirkt wird. Die Absaugvorrichtung 4 wird bei einem Stromfluss beispielsweise für eine vorbestimmte Zeitdauer aktiviert.

Fig. 2 zeigt ein Ausführungsbeispiel einer Basisstation 1 für ein Reinigungsgerät 2 in zumindest teilweise geschnittener Seitenansicht. Die Basisstation 1 weist mindestens eine Ladeeinrichtung 3 auf, die bei diesem Ausführungsbeispiel über zwei Ladekontakte 3a verfügt. Zudem verfügt die Basisstation 1 über eine Absaugvorrichtung 4 für Sauggut. Die Absaugvorrichtung 4 weist eine erste Saugschnittstelle 5, einen Saugmotor 6 und ein Filtermittel 7 auf.

Das Reinigungsgerät 2 ist bei diesem Ausführungsbeispiel wieder als sich in einer Bearbeitungsumgebung 8 autonom bewegender Reinigungsroboter ausgebildet, der zu Servicezwecken, nämlich zum Aufladen eines Energiespeichers an der Ladeeinrichtung 3 und zum Abreinigen von Sauggut, eine Serviceposition an der Basisstation 1 autonom anfahren kann. Das Abreinigen von Sauggut erfolgt mit der Absaugvorrichtung 4.

Erfindungsgemäß ist nun vorgesehen, dass die Basisstation 1 mindestens ein Aktivierungsmittel 9 zum manuellen Aktivieren der Absaugvorrichtung 4 durch einen Benutzer aufweist. Bei dem vorliegenden Ausführungsbeispiel sind zwei Aktivierungsmittel 9 vorgesehen, nämlich ein Taster 9a, der auf einer Oberseite der Basisstation 1 ausgebildet ist, sowie die Ladekontakte 3a, die ebenfalls als Aktivierungsmittel 9 ausgebildet sind. Dazu ist eine -- beispielsweise in Fig. 3 dargestellte Steuereinrichtung 10 -- der Basisstation 1 derart eingerichtet und ausgebildet, dass die Ladekontakte 3a zur Verwendung als Aktivierungsmittel 9 eingerichtet sind. Das Aktivieren der Absaugvorrichtung 4 über die Ladekontakte 3a erfolgt vorzugsweise, indem ein Stromfluss zwischen den Ladekontakten 3a bewirkt wird, beispielsweise mit einem Aktivierungsmerkmal16.

Im Unterschied zum Ausführungsbeispiel der Fig. 1 weist das Ausführungsbeispiel der Fig. 2 eine zweite Saugschnittstelle 11 auf, die an der Oberseite der Basisstation 1 mündet. Die erste Saugschnittstelle 5 ist zum Absaugen des Reinigungsgerätes 2 vorgesehen. Die zweite Saugschnittstelle 11 ist zum Abreinigen einer beispielhaft dargestellten, handgeführten Reinigungsvorrichtung 15 ausgebildet. Um die Reinigungsvorrichtung 15 vorteilhaft abreinigen zu können, weist die zweite Saugschnittstelle 11 eine Adapterschnittstelle 12 für einen Saugadapter 13 auf. Der Querschnitt des Saugadapters 13 ist derart auf die Form der Reinigungsvorrichtung 15, die hier beispielhaft als Staubwedel ausgebildet ist, abgestimmt, dass eine vorteilhafte Abreinigung der Reinigungsvorrichtung 15 ermöglicht ist.

Sowohl die erste Saugschnittstelle 5 als auch die zweite Saugschnittstelle 11 weisen ein sich über den gesamten Querschnitt erstreckendes Gitter 14 auf, das das Durchtreten von kleinen Schmutzpartikeln ermöglicht, jedoch das Einsaugen der Reinigungsvorrichtung 15 oder beispielsweise eines Reinigungstuchs - nicht dargestellt - verhindert.

Die Reinigungsvorrichtung 15 weist erfindungsgemäß mindestens ein Aktivierungsmerkmal 16, hier in Form von zwei elektrisch leitenden Gegenkontakten 16a, auf. Zwischen den elektrisch leitenden Gegenkontakten 16a ist insbesondere ein hochohmiger Widerstand elektrisch verschaltet. Um die Reinigungsvorrichtung 15, insbesondere das Aktivierungsmerkmal 16, zum Aktivieren der Absaugvorrichtung 4 der Basisstation 1 zu verwenden, werden die elektrisch leitenden Gegenkontakte 16a an die Ladekontakte 3a der Ladeeinrichtung 3 gehalten. Dadurch fließt über dem zwischen den Gegenkontakten 16a angeordneten Widerstand ein Strom zwischen den Ladekontakten 3a, der vorzugsweise von der Steuereinrichtung 10 erfasst wird und dadurch ein Aktivieren der Absaugvorrichtung 4, beispielsweise für eine vorbestimmte Zeitdauer, bewirkt. Bei aktivierter Absaugvorrichtung 4 kann ein Benutzer die Reinigungsvorrichtung 15, hier den Staubwedel, an der ersten Saugschnittstelle 5 oder an der zweiten Saugschnittstelle 11 vorteilhaft absaugen.

Fig. 3 zeigt ein Ausführungsbeispiel einer Basisstation 1 für ein Reinigungsgerät 2 in zumindest teilweise geschnittener Seitenansicht. Das Reinigungsgerät 2 ist hier als handgeführter Akkustaubsauger ausgebildet. Das Reinigungsgerät 2 kann an der Basisstation 1 angeordnet werden, um über die Geräteladekontakte 17 an den Ladekontakten 3a der Basisstation 1 einen Energiespeicher, z. B. einen Akku, aufzuladen. Zudem ist ein Abscheidemittel 18 des Reinigungsgerätes 2 über eine erste Saugschnittstelle 5 absaugbar, indem die erste Saugschnittstelle 5 mit einer Saugserviceschnittstelle 19 des Reinigungsgerätes 2 verbunden wird.

Gemäß dem Ausführungsbeispiel der Fig. 3 ist an der ersten Saugschnittstelle 5 eine Adapterschnittstelle 12 für einen Saugadapter 13 ausgebildet. Der Saugadapter 13 ist an der Saugschnittstelle 5 angeordnet und ist speziell für die Abreinigung der wieder als Staubwedel ausgebildeten Reinigungsvorrichtung 15 angepasst.

An der Reinigungsvorrichtung 15 ist ein Aktivierungsmerkmal 16 in Form von Gegenkontakten 16a mit einem Befestigungsmittel 20 befestigt. Das Befestigungsmittel 20 ist in Form einer elastischen Manschette ausgebildet, die auf den Griffbereich 15a der Reinigungsvorrichtung 15 aufgeschoben und kraftschlüssig gehalten ist. Dadurch kann eine herkömmliche Reinigungsvorrichtung 15, hier ein Staubwedel, mit einem Aktivierungsmerkmal 16 zur Aktivierung der Absaugvorrichtung 4 einer Basisstation 2 eines akkubetriebenen Reinigungsgeräts 2 durch Kontaktierung mit den Gegenkontakten 16a ausgestattet werden. Zwischen den Gegenkontakten 16a ist ein Widerstand elektrisch verschaltet.

Fig. 4 zeigt ein Ausführungsbeispiel eines Verfahrens 100 zum Betrieb einer Basisstation 1 für ein Reinigungsgerät 2. Die Basisstation 1 weist mindestens eine Ladeeinrichtung 3 für das Reinigungsgerät 2 und mindestens eine Absaugvorrichtung 4 für Sauggut auf. Die Ladeeinrichtung 3 verfügt über mindestens zwei elektrisch leitende Ladekontakte 3a. Die Absaugvorrichtung 4 weist mindestens eine erste Saugschnittstelle 5, mindestens einen Saugmotor 6 und mindestens ein Filtermittel 7 auf - siehe beispielsweise Fig. 1 bis 3.

Das Verfahren 100 ist dadurch gekennzeichnet, dass zunächst ein Erfassen 101 eines Stroms zwischen den Ladekontakten 3a der Basisstation 1 für das Reinigungsgerät 2 durch die Steuereinrichtung 10 erfolgt. Nachfolgend erfolgt ein Aktivieren 102 der Absaugvorrichtung 4 für eine vorbestimmte Zeitdauer aufgrund des erfassten Stromflusses. Das Bewirken des Stromflusses erfolgt insbesondere durch ein Heranführen 103 von Gegenkontakten 16a an einer handgeführten Reinigungsvorrichtung 15 an die Ladekontakte 3a. Ferner erfolgt vorteilhaft ein Absaugen 104 einer Reinigungsvorrichtung 15 an der ersten Saugschnittstelle 5, insbesondere durch den durch den Saugmotor 6 an der ersten Saugschnittstelle 5 bewirkten Unterdruck.

Die Erfindung ist nicht auf die dargestellten und beschriebenen Ausführungsbeispiele beschränkt, sondern umfasst auch alle im Sinne der Erfindung gleichwirkenden Ausführungen. Es wird ausdrücklich betont, dass die Ausführungsbeispiele nicht auf alle Merkmale in Kombination beschränkt sind.

### Bezugszeichenliste

- 1: Basisstation
- 2: Reinigungsgerät
- 3: Ladeeinrichtung
- 3a: Ladekontakt
- 4: Absaugvorrichtung
- 5: Erste Saugschnittstelle
- 6: Saugmotor
- 7: Filtermittel
- 8: Bearbeitungsumgebung
- 9: Aktivierungsmittel
- 9a: Taster
- 10: Steuereinrichtung
- 11: Zweite Saugschnittstelle
- 12: Adapterschnittstelle
- 13: Saugadapter
- 14: Gitter
- 15: Reinigungsvorrichtung
- 15a: Griffbereich
- 15b: Reinigungsbereich
- 16: Aktivierungsmerkmal
- 16a: Gegenkontakt
- 17: Geräteladekontakte
- 18: Abscheidemittel
- 19: Saugserviceschnittstelle
- 20: Befestigungsmittel

- 100: Verfahren
- 101: Erfassen
- 102: Aktivieren
- 103: Heranführen
- 104: Absaugen

## Patentansprüche

1. System, aufweisend mindestens eine Basisstation (1) für ein Reinigungsgerät (2) und mindestens eine Reinigungsvorrichtung (15) zum manuellen, handgeführten Reinigen durch einen Benutzer, wobei die Basisstation (1) mindestens eine Ladeeinrichtung (3) für das Reinigungsgerät (2) und mindestens eine Absaugvorrichtung (4) für Sauggut aufweist, wobei die Absaugvorrichtung (4) mindestens eine erste Saugschnittstelle (5), mindestens einen Saugmotor (6) und mindestens ein Filtermittel (7) aufweist, und wobei die Basisstation (1) mindestens ein Aktivierungsmittel (9) zum manuellen Aktivieren der Absaugvorrichtung (4) durch einen Benutzer aufweist, wobei die Reinigungsvorrichtung (15) mindestens einen Griffbereich (15a) und mindestens einen Reinigungsbereich (15b) aufweist, wobei der Reinigungsbereich (15b) zur Aufnahme von Schmutz ausgebildet ist, **dadurch gekennzeichnet, dass**
die Reinigungsvorrichtung (15) mindestens ein Aktivierungsmerkmal (16) zur Aktivierung einer Absaugvorrichtung (4) der Basisstation (1) eines elektrischen Reinigungsgeräts (2) aufweist, und wobei die Absaugvorrichtung (4) der Basisstation (1) mit dem Aktivierungsmerkmal (16) der Reinigungsvorrichtung (15) aktivierbar ist.

2. System nach Anspruch 1,
**dadurch gekennzeichnet, dass**
das Aktivierungsmittel (9) mindestens einen Taster (9a), mindestens einen Schalter, mindestens eine Schlüsselaufnahme und/oder mindestens einen elektrischen Kontakt (3a) aufweist.

3. System nach Anspruch 1 oder 2,
**dadurch gekennzeichnet, dass**
die Basisstation (1) mindestens eine Steuereinrichtung (10) aufweist, und dass die Steuereinrichtung (10) derart eingerichtet und ausgebildet ist, dass an der Basisstation (1) angeordnete Ladekontakte (3a) der Ladeeinrichtung (3) für ein Reinigungsgerät (2) zur Verwendung als Aktivierungsmittel (9) eingerichtet sind.

4. System nach Anspruch 3,
**dadurch gekennzeichnet, dass**
die Steuereinrichtung (10) derart eingerichtet und ausgebildet ist, dass die Absaugvorrichtung (4) dadurch aktivierbar ist, dass ein Strom zwischen den Ladekontakten (3a) fließt, insbesondere dass die Absaugvorrichtung (4) dadurch aktivierbar ist, dass der Strom zwischen den Ladekontakten (3a) einen vorbestimmten Schwellenwert überschreitet oder innerhalb eines vorbestimmten Schwellenwertbereiches liegt.

5. System nach einem der Ansprüche 1 bis 4,
**dadurch gekennzeichnet, dass**
das Betreiben der Absaugvorrichtung (1) nach der Aktivierung über das Aktivierungsmittel (9) für eine vorbestimmte Zeitdauer erfolgt, insbesondere dass die Zeitdauer der Dauer eines Stromflusses zwischen den Ladekontakten (3a) entspricht oder dass das Betreiben der Absaugvorrichtung (4) erfolgt, während ein Strom zwischen den Ladekontakten (3a) fließt.

6. System nach einem der Ansprüche 1 bis 5,
**dadurch gekennzeichnet, dass**
die Absaugvorrichtung (4) mindestens eine zweite Saugschnittstelle (11) zum Absaugen einer manuellen Reinigungsvorrichtung (15) aufweist.

7. System nach einem der Ansprüche 1 bis 6,
**dadurch gekennzeichnet, dass**
die erste Saugschnittstelle (5) und/oder eine zweite Saugschnittstelle (11) mindestens eine Adapterschnittstelle (12) für einen Saugadapter (13) aufweisen, insbesondere dass mindestens ein Saugadapter (13) an der ersten Saugschnittstelle (5) und/oder der zweiten Saugschnittstelle (11) angeordnet ist.

8. System nach einem der Ansprüche 1 bis 7,
**dadurch gekennzeichnet, dass**
an der ersten Saugschnittstelle (5) und/oder an einer zweiten Saugschnittstelle (11) mindestens ein die Saugschnittstelle (5,11) überdeckendes Gitter (14) angeordnet ist.

9. System nach einem der Ansprüche 1 bis 8,
**dadurch gekennzeichnet, dass**
das Aktivierungsmerkmal (16) eine Schlüsselgeometrie oder mindestens einen elektrisch leitenden Gegenkontakt (16a), vorzugsweise zwei elektrisch leitende Gegenkontakte (16a) aufweist, vorzugsweise dass zwischen den leitenden Gegenkontakten (16a) mindestens ein Widerstand elektrisch verschaltet ist.

10. System nach einem der Ansprüche 1 bis 9,
**dadurch gekennzeichnet, dass**
am Griffbereich (15a) ein zweischaliges Gehäuse ausgebildet ist, und dass zumindest ein erster Gehäuseteil relativ zum Griffbereich verlagerbar ist, insbesondere dass der erste Gehäuseteil in einer ersten Endstellung den Reinigungsbereich (15b) vollständig umschließt und in einer zweiten Endstellung den Reinigungsbereich (15b) und das Aktivierungsmerkmal (16) freigibt.

11. System nach einem der Ansprüche 1 bis 10,
**dadurch gekennzeichnet, dass**
die Reinigungsvorrichtung (15) als handgeführter Staub-, Flusen- und/oder Fadenaufnehmer, Kleider- oder Schuhbürste ausgebildet ist.

12. Reinigungsvorrichtung (15) zum manuellen, handgeführten Reinigen durch einen Benutzer, aufweisend mindestens einen Griffbereich (15a) und mindestens einen Reinigungsbereich (15b), wobei der Reinigungsbereich (15b) zur Aufnahme von Schmutz ausgebildet ist, **dadurch gekennzeichnet, dass**
die Reinigungsvorrichtung (15) mindestens ein Aktivierungsmerkmal (16) zur Aktivierung einer Absaugvorrichtung (4) einer Basisstation (1) eines elektrischen Reinigungsgeräts (2) aufweist.

13. Reinigungsvorrichtung (15) nach Anspruch 12,
**dadurch gekennzeichnet, dass**
das Aktivierungsmerkmal (16) eine Schlüsselgeometrie oder mindestens einen elektrisch leitenden Gegenkontakt (16a), vorzugsweise zwei elektrisch leitende Gegenkontakte (16a) aufweist, vorzugsweise dass zwischen den leitenden Gegenkontakten (16a) mindestens ein Widerstand elektrisch verschaltet ist.

14. Reinigungsvorrichtung (15) nach Anspruch 12 oder 13,
**dadurch gekennzeichnet, dass**
am Griffbereich (15a) ein zweischaliges Gehäuse ausgebildet ist, und dass zumindest ein erster Gehäuseteil relativ zum Griffbereich verlagerbar ist, insbesondere dass der erste Gehäuseteil in einer ersten Endstellung den Reinigungsbereich (15b) vollständig umschließt und in einer zweiten Endstellung den Reinigungsbereich (15b) und das Aktivierungsmerkmal (16) freigibt.

15. Reinigungsvorrichtung (15) nach einem der Ansprüche 12 bis 14,
**dadurch gekennzeichnet, dass**
die Reinigungsvorrichtung (15) als handgeführter Staub-, Flusen- und/oder Fadenaufnehmer, Kleider- oder Schuhbürste ausgebildet ist.

## Claims

1. A system, comprising at least one base station (1) for a cleaning device (2) and at least one cleaning apparatus (15) for manual, hand-guided cleaning by a user, wherein the base station (1) has at least one charging device (3) for the cleaning device (2) and at least one suction apparatus (4) for suction material, wherein the suction apparatus (4) has at least one first suction interface (5), at least one suction motor (6) and at least one filter means (7), and wherein the base station (1) has at least one activation means (9) for manual activation of the suction apparatus (4) by a user, wherein the cleaning apparatus (15) has at least one grip region (15a) and at least one cleaning region (15b), wherein the cleaning region (15b) is configured for receiving dirt, **characterized in that**
the cleaning apparatus (15) has at least one activation feature (16) for activating a suction apparatus (4) of the base station (1) of an electric cleaning device (2), and wherein the suction apparatus (4) of the base station (1) is activatable with the activation feature (16) of the cleaning apparatus (15).

2. The system according to claim 1,
**characterized in that**
the activation means (9) has at least one push button (9a), at least one switch, at least one key receptacle and/or at least one electrical contact (3a).

3. The system according to claim 1 or 2,
**characterized in that**
the base station (1) has at least one control device (10), and that the control device (10) is configured and designed such that charging contacts (3a) of the charging device (3) arranged on the base station (1) for a cleaning device (2) are configured for use as activation means (9).

4. The system according to claim 3,
**characterized in that**
the control device (10) is configured and designed such that the suction apparatus (4) is activatable by a current flowing between the charging contacts (3a), in particular that the suction apparatus (4) is activatable by the current between the charging contacts (3a) exceeding a predetermined threshold value or being within a predetermined threshold value range.

5. The system according to any one of claims 1 to 4,
**characterized in that**
the operation of the suction apparatus (1) after activation via the activation means (9) occurs for a predetermined time duration, in particular that the time duration corresponds to the duration of a current flow between the charging contacts (3a) or that the operation of the suction apparatus (4) occurs while a current flows between the charging contacts (3a).

6. The system according to any one of claims 1 to 5,
**characterized in that**
the suction apparatus (4) has at least one second suction interface (11) for suctioning a manual cleaning apparatus (15).

7. The system according to any one of claims 1 to 6,
**characterized in that**
the first suction interface (5) and/or a second suction interface (11) have at least one adapter interface (12) for a suction adapter (13), in particular that at least one suction adapter (13) is arranged on the first suction interface (5) and/or the second suction interface (11).

8. The system according to any one of claims 1 to 7,
**characterized in that**
at least one grate (14) covering the suction interface (5, 11) is arranged on the first suction interface (5) and/or on a second suction interface (11).

9. The system according to any one of claims 1 to 8,
**characterized in that**
the activation feature (16) has a key geometry or at least one electrically conductive mating contact (16a), preferably two electrically conductive mating contacts (16a), preferably that at least one resistor is electrically connected between the conductive mating contacts (16a).

10. The system according to any one of claims 1 to 9,
**characterized in that**
a two-shell housing is formed on the grip region (15a), and that at least a first housing part is displaceable relative to the grip region, in particular that the first housing part completely encloses the cleaning region (15b) in a first end position and releases the cleaning region (15b) and the activation feature (16) in a second end position.

11. The system according to any one of claims 1 to 10,
**characterized in that**
the cleaning apparatus (15) is configured as a hand-guided dust, lint and/or thread collector, clothes brush or shoe brush.

12. A cleaning apparatus (15) for manual, hand-guided cleaning by a user, comprising at least one grip region (15a) and at least one cleaning region (15b), wherein the cleaning region (15b) is configured for receiving dirt,
**characterized in that**
the cleaning apparatus (15) has at least one activation feature (16) for activating a suction apparatus (4) of a base station (1) of an electric cleaning device (2).

13. The cleaning apparatus (15) according to claim 12,
**characterized in that**
the activation feature (16) has a key geometry or at least one electrically conductive mating contact (16a), preferably two electrically conductive mating contacts (16a), preferably that at least one resistor is electrically connected between the conductive mating contacts (16a).

14. The cleaning apparatus (15) according to claim 12 or 13,
**characterized in that**
a two-shell housing is formed on the grip region (15a), and that at least a first housing part is displaceable relative to the grip region, in particular that the first housing part completely encloses the cleaning region (15b) in a first end position and releases the cleaning region (15b) and the activation feature (16) in a second end position.

15. The cleaning apparatus (15) according to any one of claims 12 to 14,
**characterized in that**
the cleaning apparatus (15) is configured as a hand-guided dust, lint and/or thread collector, clothes brush or shoe brush.

## Revendications

1. Système comprenant au moins une station de base (1) pour un appareil de nettoyage (2) et au moins un dispositif de nettoyage (15) pour un nettoyage manuel guidé à la main par un utilisateur, la station de base (1) comprenant au moins un dispositif de charge (3) pour l'appareil de nettoyage (2) et au moins un dispositif d'aspiration (4) pour des matières aspirées, le dispositif d'aspiration (4) comprenant au moins une première interface d'aspiration (5), au moins un moteur d'aspiration (6) et au moins un moyen de filtration (7), et la station de base (1) comprenant au moins un moyen d'activation (9) pour l'activation manuelle du dispositif d'aspiration (4) par un utilisateur, le dispositif de nettoyage (15) comprenant au moins une zone de préhension (15a) et au moins une zone de nettoyage (15b), la zone de nettoyage (15b) étant conçue pour recevoir des saletés,
**caractérisé en ce que**
le dispositif de nettoyage (15) comprend au moins une caractéristique d'activation (16) pour l'activation d'un dispositif d'aspiration (4) de la station de base (1) d'un appareil de nettoyage électrique (2), et le dispositif d'aspiration (4) de la station de base (1) peut être activé au moyen de la caractéristique d'activation (16) du dispositif de nettoyage (15).

2. Système selon la revendication 1,
**caractérisé en ce que**
le moyen d'activation (9) comprend au moins un bouton-poussoir (9a), au moins un interrupteur, au moins un logement de clé et/ou au moins un contact électrique (3a).

3. Système selon la revendication 1 ou 2,
**caractérisé en ce que**
la station de base (1) comprend au moins un dispositif de commande (10), et le dispositif de commande (10) est aménagé et conçu de telle sorte que des contacts de charge (3a) du dispositif de charge (3) disposés sur la station de base (1) pour un appareil de nettoyage (2) sont aménagés pour être utilisés comme moyen d'activation (9).

4. Système selon la revendication 3,
**caractérisé en ce que**
le dispositif de commande (10) est aménagé et conçu de telle sorte que le dispositif d'aspiration (4) peut être activé par le fait qu'un courant circule entre les contacts de charge (3a), en particulier que le dispositif d'aspiration (4) peut être activé par le fait que le courant entre les contacts de charge (3a) dépasse une valeur seuil prédéterminée ou se situe dans une plage de valeurs seuil prédéterminée.

5. Système selon l'une des revendications 1 à 4,
**caractérisé en ce que**
le fonctionnement du dispositif d'aspiration (1) après l'activation par le moyen d'activation (9) s'effectue pendant une durée prédéterminée, en particulier que la durée correspond à la durée d'un flux de courant entre les contacts de charge (3a) ou que le fonctionnement du dispositif d'aspiration (4) s'effectue pendant qu'un courant circule entre les contacts de charge (3a).

6. Système selon l'une des revendications 1 à 5,
**caractérisé en ce que**
le dispositif d'aspiration (4) comprend au moins une deuxième interface d'aspiration (11) pour l'aspiration d'un dispositif de nettoyage manuel (15).

7. Système selon l'une des revendications 1 à 6,
**caractérisé en ce que**
la première interface d'aspiration (5) et/ou une deuxième interface d'aspiration (11) comprennent au moins une interface d'adaptateur (12) pour un adaptateur d'aspiration (13), en particulier qu'au moins un adaptateur d'aspiration (13) est disposé sur la première interface d'aspiration (5) et/ou la deuxième interface d'aspiration (11).

8. Système selon l'une des revendications 1 à 7,
**caractérisé en ce que**
au moins une grille (14) recouvrant l'interface d'aspiration (5, 11) est disposée sur la première interface d'aspiration (5) et/ou sur une deuxième interface d'aspiration (11).

9. Système selon l'une des revendications 1 à 8,
**caractérisé en ce que**
la caractéristique d'activation (16) comprend une géométrie de clé ou au moins un contre-contact électriquement conducteur (16a), de préférence deux contre-contacts électriquement conducteurs (16a), de préférence qu'au moins une résistance est connectée électriquement entre les contre-contacts conducteurs (16a).

10. Système selon l'une des revendications 1 à 9,
**caractérisé en ce que**
un boîtier à deux coques est formé sur la zone de préhension (15a), et qu'au moins une première partie de boîtier est déplaçable par rapport à la zone de préhension, en particulier que la première partie de boîtier entoure complètement la zone de nettoyage (15b) dans une première position finale et libère la zone de nettoyage (15b) et la caractéristique d'activation (16) dans une deuxième position finale.

11. Système selon l'une des revendications 1 à 10,
**caractérisé en ce que**
le dispositif de nettoyage (15) est conçu comme un ramasse-poussière, ramasse-peluches et/ou ramasse-fils guidé à la main, une brosse à vêtements ou une brosse à chaussures.

12. Dispositif de nettoyage (15) pour un nettoyage manuel guidé à la main par un utilisateur, comprenant au moins une zone de préhension (15a) et au moins une zone de nettoyage (15b), la zone de nettoyage (15b) étant conçue pour recevoir des saletés,
**caractérisé en ce que**
le dispositif de nettoyage (15) comprend au moins une caractéristique d'activation (16) pour l'activation d'un dispositif d'aspiration (4) d'une station de base (1) d'un appareil de nettoyage électrique (2).

13. Dispositif de nettoyage (15) selon la revendication 12,
**caractérisé en ce que**
la caractéristique d'activation (16) comprend une géométrie de clé ou au moins un contre-contact électriquement conducteur (16a), de préférence deux contre-contacts électriquement conducteurs (16a), de préférence qu'au moins une résistance est connectée électriquement entre les contre-contacts conducteurs (16a).

14. Dispositif de nettoyage (15) selon la revendication 12 ou 13,
**caractérisé en ce que**
un boîtier à deux coques est formé sur la zone de préhension (15a), et qu'au moins une première partie de boîtier est déplaçable par rapport à la zone de préhension, en particulier que la première partie de boîtier entoure complètement la zone de nettoyage (15b) dans une première position finale et libère la zone de nettoyage (15b) et la caractéristique d'activation (16) dans une deuxième position finale.

15. Dispositif de nettoyage (15) selon l'une des revendications 12 à 14,
**caractérisé en ce que**
le dispositif de nettoyage (15) est conçu comme un ramasse-poussière, ramasse-peluches et/ou ramasse-fils guidé à la main, une brosse à vêtements ou une brosse à chaussures.
